# EUROPÄISCHE PATENTSCHRIFT

(11) **EP 0 212 042 B1**
(45) Veröffentlichungstag und Bekanntmachung des Hinweises auf die Patenterteilung: **14.06.1989**
(21) Anmeldenummer: 86100464.6
(22) Anmeldetag: 15.01.1986
(51) Int. Cl.: E05B 65/32

(54) **Drehfallenschloss für Kabinentüren von Baumaschinenfahrzeugen und Traktoren oder dgl.**
Lock with the bolt turning about axis for the doors of the cabins of construction machinery vehicles and tractors or the like
Serrure à pêne tournant pour portes de cabine des véhicules de machines pour le bâtiment, des tracteurs ou similaires

(30) Priorität: 14.08.1985 DE 3529210
(43) Veröffentlichungstag der Anmeldung: 04.03.1987
(73) Patentinhaber: D. LA PORTE SÖHNE GMBH, D-5600 Wuppertal 2 (DE)
(72) Erfinder: Kutschat, Horst, D-5600 Wuppertal 21 (DE)
(74) Vertreter: Patentanwälte Dr. Solf & Zapf

(56) Entgegenhaltungen:
- DE-A- 2 721 979

## Beschreibung

Die Erfindung betrifft ein Drehfallenschloß für Kabinentüren von Baufahrzeugen und Traktoren oder dergleichen Geräte mit einem winkelförmigen Lagerelement, das einen Stulpenschenkel und einen Schloßblechschenkel aufweist, wobei auf dem Stulpenschenkel auf der einen Seite eine Gabelfalle mit einer Lagerbuchse drehbar und auf der anderen Seite eine Sperrklinke und über der Sperrklinke ein Auslöseelement mit einer weiteren Lagerbuchse drehbar lagern und die Lagerbuchsen in im Stulpenschenkel befindlichen Bohrungen eingenietet sind und jeweils eine Durchgangsbohrung aufweisen, auf dem Schloßblechschenkel ein aus dem Gehäuse herausragender Griffhebel schwenkbar gelagert ist und im Schloßblechschenkel eine Öffnung und im Stulpenschenkel ein Aufnahmeschlitz für einen Schließbolzen eingebracht sind und Federelemente vorgesehen sind, die auf den Griffhebel sowie die Gabelfalle und die Sperrklinke wirken.

Ein derartiges Drehfallenschloß für Kabinentüren wird in der DE-A 2 721 979 beschrieben.

Kabinentüren müssen andere Bedingungen erfüllen als Schlösser für PKW's oder Lastwagen. Im Rahmen einer Tür solcher Kraftfahrzeuge ist sehr viel Raum für die Unterbringung eines Schlosses vorhanden, so daß der Aufbau der Schlösser entsprechend großräumig und großteilig konstruiert werden kann. Großräumige und großteilige Ausführungen bedingen ein ausreichendes Maß an Funktionssicherheit und Stabilität. Die Gegebenheiten bei Kabinen sind andere. Kabinen bestehen aus dünnen und möglichst leichten Wandelementen. Entsprechend dünnformatig sind auch die Türen ausgebildet. Die Schlösser, die für Kabinentüren verwendet werden, müssen räumlich eng und kleinteilig bauen, dennoch aber eine hohe Festigkeit gewährleisten. Ein Nachteil, der sich aus den genannten Anforderungen ergibt, ist, daß sehr wenig Schließweg zwischen der Vor- und der Endraststellung vorhanden ist, woraus resultiert, daß äußerlich nur schwer erkannt werden kann, ob sich die Tür tatsächlich in der Endschließstellung, die erst die geforderte Sicherheit gegen unbeabsichtigtes Öffnen der Tür gewährleistet, befindet.

Für die Lagerung der Schlösser an einem Türrahmen einer Kabine wird eine sogenannte Unterfütterung aus Stahlblechformteilen verwendet, weil die Bauteile der Türelemente zum Lagern eines Schlosses nicht ausreichend steif und fest sind. Die Bauteile für die Unterfütterung sind bei den bekannten Kabinenschlössern herstellungsmäßig relativ aufwendig und ihre Anbringung erfordert außerdem auch einen zu großen Zeitaufwand.

Zudem ist nachteilig, daß die bekannten Schlösser relativ viele Einzelteile aufweisen, die in einem Schloßgehäuse untergebracht sind, dessen Herstellung ebenfalls relativ aufwendig ist.

Aufgabe der Erfindung ist, ein vereinfacht aufgebautes, weniger Einzelteile aufweisendes Kabinenschloß hoher Festigkeit und mit vergrößertem Schließweg zwischen der Vor- und Endraststellung zu schaffen, das außerdem wenig Zeitaufwand für den Einbau erfordert und für das eine einfach gestaltete Unterfütterung verwendet werden kann.

Diese Aufgabe wird erfindungsgemäß dadurch gelöst, daß das Lagerelement aus einem rechtwinklig gebogenen Winkelblech mit zwei den Stulpenschenkel und den Schloßblechschenkel bildenden Schenkeln besteht, wobei das Winkelblech aus einem Blech mit einer Dicke von mindestens 3 mm besteht, und wobei als Unterfütterung ein rechteckiges Blech mit die Durchgangsbohrungen der Lagerbuchsen durchgreifenden Schrauben auf dem der Vernietung gegenüberliegenden Ende der Lagerbuchsen befestigt ist. Dabei ist besonders hervorzuheben, daß durch das dicke und damit verwindungssteife Winkelblech als Unterfütterung das einfache, rechteckige Blech mit einer Dicke von beispielsweise 4 mm verwendet werden kann, was insbesondere im Hinblick darauf vorteilhaft ist, daß es sich bei dem Anmeldungsgegenstand um einen Massenartikel handelt, der durch die erfindungsgemäße Ausgestaltung wesentlich billiger herzustellen ist.

Vorteilhafte Weiterbildungen der Erfindung werden in den Unteransprüchen gekennzeichnet.

Anhand des in der Zeichnung abgebildeten Ausführungsbeispiels wird die Erfindung im folgenden näher erläutert.

Es zeigen:
Fig. 1 eine perspektivische Darstellung des Gehäuses des Schlosses teilweise aufgebrochen,
Fig. 2 eine perspektivische Darstellung des Schlosses ohne Schloßdeckel in der Bereitschaftsstellung,
Fig. 3 eine perspektivische Darstellung des Schlosses ohne Schloßdeckel in der Endraststellung,
Fig. 4 eine perspektivische Darstellung des Schlosses ohne Schloßdeckel in der Offnungsstellung,
Fig. 5 eine perspektivische Darstellung des Schlosses ohne Schloßdeckel in der verriegelten Endraststellung,
Fig. 6 eine Einbauzeichnung.

Der Aufbau des neuen Drehfallenschlosses weist ein Winkelblech 1 mit einem Stulpenschenkel 2 und einem rechtwinklig dazu angeordneten Schloßblechschenkel 3 auf. Zur Bildung eines geschlossenen, quaderförmigen Gehäuses kann gegen das Winkelblech 1 ein Deckel 4 gesetzt sein (Fig. 1), der vorzugsweise aus Kunststoff besteht und zur Ergänzung der Wandungen, die von den Schenkeln 2 und 3 des Winkelblechs 1 gebildet werden, eine Deckenwandung 5, zwei Seitenwandungen 6 und eine Frontwandung 7 besitzt. In der Deckenwandung 5 sind Löcher 8 und 9 vorgesehen, deren Aufgabe weiter unten erläutert wird.

Das Winkelblech 1 weist eine im wesentlichen rechteckige Öffnung 10 im Schloßblechschenkel 3 im Bereich oberhalb der Knickkante 11 auf, die in einen zu Beginn etwa trichterförmig verlaufenden Aufnahmeschlitz 12 im Stulpenschenkel 2 übergeht. Die Öffnung 10 und der Schlitz 12 bilden in an sich bekannter Weise die Fallenöffnung des Schlosses für einen Schließbolzen 13, der mit den anderen Schloßteilen zur Gewährleistung einer Verriegelung einer Kabinentür zusammenwirkt, wobei das Schloß z.B. mit einem Unterfütterungsblech 17 an einem Rahmen 14 einer Kabinentür 15 (Fig. 6) und der Schließbolzen 13 am Rahmen der Kabine (nicht dargestellt) befestigt sind oder umgekehrt.

Die Höhe der Öffnung 10 richtet sich nach der Länge des Schließbolzens 13, und die Breite des Aufnahmeschlitzes 12 entspricht in dem sich an den Trichterbereich anschließenden Rastbereich 12a, in dem die Schlitzkanten parallel verlaufen, dem Durchmesser des Schließbolzens 13, so daß dieser etwa formschlüssig im Rastbereich 12a gleiten kann. Die Anordnung der noch zu beschreibenden Schloßeinzelteile ist so getroffen, daß ein relativ langer und breiter Aufnahmeschlitz vorgesehen werden kann. Im Innenraum des Schlosses ist au- βerdem auch soviel Platz vorgesehen, daß ein relativ langer Schließbolzen 13 durch eine hohe Öffnung 10 geführt werden kann. Demgemäß kann auch ein dicker und robuster, langer Schließbolzen benutzt werden, woraus eine hohe Schließ festigkeit resultiert. Außerdem kann ein relativ großes Spiel der Zusammenpassung zwischen Tür und Kabine hingenommen werden, weil der Schließbolzen 13 sowie die Öffnung 10 und der Aufnahmeschlitz 12 groß bemessen sind. Des weiteren ist in Kombination mit der noch zu beschreibenden Raumform und Anordnung der Einzelteile des Schlosses ein so langer Aufnahmeschlitz 12 verwendbar, daß ein relativ langer Schließweg zwischen der Vorrast- und Endraststellung von z.B. 10 mm nutzbar ist.

Die Ausbildung der die Schloßeinzelteile tragenden Lagerung in Form eines einfachen Winkelblechs 1 bedingt zudem, daß ein dickes Blech verwendet werden kann, weil außer einer einfachen Biegung um 90_{°} keine weiteren Formgebungsprozesse erforderlich sind. Blechdicken von vorzugsweise 3 mm und mehr sind möglich. Ein dickes Blech ist verwindungssteif und gewährt den weiteren Vorteil, daß nur noch zwei Befestigungsstellen vorgesehen zu werden brauchen zum Anbringen des Schlosses an die Unterfütterung. Das dicke, verwindungssteife Blech erbringt außerdem auch den Vorteil, daß als Unterfütterung ein einfaches, rechteckiges Blech 17 von z.B. 4 mm Dicke verwendbar ist.

Bei dem erfindungsgemäßen Schloß sind auf dem Stulpenschenkel 2 drehbar die Gabelfalle 18, die Sperrklinke 19 und der Auslösehebel 20 für die Betätigung des Schlosses von außen gelagert. Der Schloßblechschenkel 3 lagert drehbar einen Innengriffhebel 21 und vorzugsweise auch eine Sicherungsklinke 22. Dies sind die wesentlichen Einzelteile des Schlosses; mehr Teile sind nicht erforderlich.

Der Stulpenschenkel 2 weist die beiden Querseitenkanten 2a und 2b sowie die Längsseitenkante 2c auf. Der Schlitz 12 erstreckt sich über die parallel zur Längsseitenkante 2c verlaufende Längsmittellinie (nicht dargestellt) des Stulpenschenkels 2 und befindet sich zwischen der Querseitenkante 2b und der parallel zur Querseitenkante 2b verlaufenden Quermittellinie (nicht dargestellt) des Stulpenschenkels 2. Zwischen dem Schlitz 12 und der Querseitenkante 2b und zwischen der Längsmittellinie und der Längsseitenkante 2c ist eine senkrechtstehende Lagerbuchse 23 angeordnet, die eine durchgehende Bohrung 23a aufweist. Sie ist in an sich bekannter Weise in ein Loch (nicht dargestellt) im Stulpenschenkel 2 eingenietet. Zwischen der Quermittellinie und der Querseitenkante 2a des Stulpenschenkels 2, und zwar kurz neben der Quermittellinie, befindet sich in der Längsmittellinie ein weiteres Loch 24, in das eine weitere Lagerbuchse 25 ebenfalls eingenietet ist (Fig. 6). Die Lagerbuchse 23 dient als Drehlager für die Gabelfalle 18, wobei eine radial zur Bohrung 23a gerichtete Ringnut in den Mantel der Lagerbuchse 23 eingebracht ist, deren Boden formschlüssig eine in die Gabelfalle 18 eingebrachte Lagerbohrung durchgreift, so daß die Gabelfalle 18 drehbar um eine senkrecht zur Ebene des Stulpenschenkels 2 liegende Achse gelagert ist.

In gleicher Weise lagert die ebenfalls eine Durchgangsbohrung 25a aufweisende Lagerbuchse 25 die Sperrklinke 19 und den Auslösehebel 20, wobei eine Ringnut 26 vorgesehen ist, die beide Teile formschlüssig aufnimmt, indem die Sperrklinke 19 unter dem Auslösehebel 20 angeordnet ist. Fig. 6 zeigt diese an sich bekannte Lagerung.

Die Gabelfalle 18 weist zwei Gabelarme 27 und 28 sowie eine Gabelarmbasis 29 auf. Zwischen den Gabelarmen 27 und 28 befindet sich der Gabelfallenschlitz 30, dessen Form und Länge so bemessen ist, daß er den Schließbolzen 13 formschlüssig umgreifen kann. Die Lagerung der Gabelfalle ist derart, daß der Gabelfallenschlitz 30 in Richtung Aufnahmeschlitz 12 weist und die Länge der Gabelarme 27, 28 ist so bemessen, daß sie in der Schließstellung (Fig. 3) über den Aufnahmeschlitz 12 hinwegragen, so daß der Rastbereich 12a des Aufnahmeschlitzes 12 und der Endbereich der Gabelarme einen geschlossenen Durchgang bilden, indem der Schließbolzen 13 gefangen ist.

Nach einem besonderen Merkmal der Erfindung ist der Gabelarm 27 so lang ausgeführt, daß seine Außenkante 27a im freien Endbereich gegen die Innenkante 10a der Öffnung 10 stößt, wenn sich die Gabelfalle in der Ausgangsstellung (Fig. 2) befindet. Vorzugsweise zur Raumsparung weist die Außenkante 27a eine stufenförmige Ausnehmung 27b als Endbereich auf und ebenso die Kante 10a eine stufenförmige Ausnehmung 10b als freien Endbereich, so daß die Kanten der Ausnehmungen 27b und 10b als Anschläge zusammenwirken (Fig. 2).

Zweckmäßigerweise beginnt die Innenkante 27c des Gabelarms 27 trichterförmig abgeschrägt, so daß sie mit der trichterförmigen Einlaufkante des Aufnahmeschlitzes 12 in der Ausgangsstellung der Gabelfalle (Fig. 2) übereinanderliegend etwa fluchtend verläuft. Der Gabelarm 28 weist ebenfalls im Anfangsbereich an der Innenkante des Gabelfallenschlitzes 30 eine trichterförmige Abschrägung 28c auf, die als Endrastkante fungiert. An der Außenkante 28a ist im freien Endbereich eine stufenförmige Rastausnehmung 28b mit einer Vorrastkante 28d eingebracht, woraus in Kombination mit der Abschrägung 28c eine gerundete Spitze 28e resultiert. Die andere Kante 28f der Rastausnehmung 28b ist als Gleitkante etwas ballig bzw. bogenförmig ausgebildet und wirkt mit der Sperrklinke 19 zusammen.

Hinter der Lagerung der Gabelfalle 18 bzw. hinter der Lagerbuchse 23 (vom Gabelfallenschlitz 30 aus betrachtet) ist auf der Gabelfallenbasis 29 ein senkrechtstehender Dorn 31 angeordnet, der zur Lagerung des einen Endes einer Zugfeder 32 dient. Im übrigen sind die Abmessungen der Gabelfallenbasis 29 so ausgeführt, daß die Außenkanten bei der Schwenkbewegung der Gabelfalle die Kanten 2b und 2c des Stulpenschenkels 2 nicht übergreifen.

Die Einzelteile der als Scheibe ausgebildeten Sperrklinke 19 werden anhand der Fig. 3 erläutert. In Richtung Knickkante 11 erstreckt sich bis kurz vor die Knickkante ein schmaler Betätigungssteg 19b, der einstückig an die Scheibe der Sperrklinke 19 angesetzt ist. Die dem Aufnahmeschlitz 12 benachbarte Innenkante 19a der Sperrklinke 19 weist eine etwa dreieckförmige, vorspringende Rastnase 19c auf, deren Vorderkante 19d als Gleitkante und deren Hinterkante 19e als Rastkante wirken, wie noch beschrieben wird.

Die Hinterkante 19e der Rastnase 19c geht in eine nach außen springende gerade Anschlagkante 19f über, die in der Grundstellung der Sperrklinke (Fig. 2, 3) gegen einen senkrecht auf dem Stulpenschenkel 2 im Bereich der Längsseitenkante 2c und der Quermittellinie angeordneten Anschlagdorn 33 stößt. Die Rückenkante 19g und die Außenkante 19h der Sperrklinke 19 sind gerundet ausgeführt, so daß insbesondere die Rückenkante 19g nicht über die Längsseitenkante 2c des Stulpenschenkels 2 ragt, wenn die Sperrklinke 19 verschwenkt wird.

Im geringen Abstand von der Anschlagkante 19f ist auf der Sperrklinke 19 im Bereich der Rückenkante 19g ein senkrechtstehender Mitnehmerdorn 34 angeordnet, der das andere Ende der Zugfeder 32 lagert und - wie noch beschrieben wird - mit dem Auslösehebel 20 zusammenwirkt.

Die Zugfeder 32 ist so positioniert, daß sie in der Ausgangsstellung des Schlosses die Kante 27b der Gabelfalle 18 gegen die Kante 10b des Schloßblechs 3 und die Anschlagkante 19f gegen den Anschlagdorn 33 drückt. Eine Bewegung der Gabelfalle 18 und der Sperrklinke 19 erfolgt gegen die Zugkraft der Zugfeder 32.

Der über der Sperrklinke 19 und unabhängig von letzterer drehbar gelagerte Auslösehebel 20, der im folgenden anhand der Fig. 4 beschrieben wird, weist einen scheibenförmigen Grundkörper 20a auf. Im Bereich der Längsseitenkante 2c des Stulpenschenkels 2 ist eine radial nach außen vorstehende Mitnehmemase 20b einstückig angesetzt, deren Hinterkante 20d am Mitnehmerdorn 34 anliegt, und deren Außenkante 20c mit der Anschlagkante 19f der Sperrklinke 19 übereinanderliegend fluchtet, so daß auch die Außenkante 20c gegen den Anschlagdorn 33 stoßen kann, wenn der Auslösehebel 20 sich in der Ausgangsstellung befindet (Fig. 2, 3).

Rechtwinklig zur Lage der Mitnehmernase 20b ist zur Querseitenkante 2a des Stulpenschenkels 2 weisend ein Hebelsteg 20g an der Scheibe 20a einstückig angeordnet, an dem sich im Endbereich eine in Richtung Knickkante 11 erstreckende Sicherungsnase 20e befindet und an dem ein senkrecht nach oben abgebogener Auslösesteg 20f ebenfalls im Endbereich angeordnet ist.

Ein wesentlicher Teil des Griffhebels 21 ist ein Hebelsteg 21 a, der um eine senkrecht zur Ebene des Schloßblechs 3 liegende Achse 35 schwenkbar auf dem Schloßblech 3 neben der Ausnehmung 10, und zwar auf der der Kante 1 Oa gegenüberliegenden Seite der Ausnehmung 10, gelagert ist. Der Steg 21 a bildet einen Hebel, wobei der Hebelarm 21b das Schloßblech 3 nach außen überragt und der Hebelarm 21 c in Richtung Knickkante 11 weist. An der Unterkante 21 d des Hebelarms 21 befindet sich eine vorspringende Mitnehmernase 21e, die am Betätigungssteg 19b der Sperrklinke 19 angreift.

In Richtung der Querseitenkante 3a des Schloßblechs 3 befindet sich hinter dem Griffhebel 21 die Sicherungsklinke 22 (Fig. 5), die um eine senkrecht zur Ebene des Schloßblechs 3 liegende Achse 36 auf dem Schloßblech 3 schwenkbar gelagert ist. Die Achsen 35 und 36 liegen etwa in gleicher Höhe im Bereich der Längsseitenkante 3b des Schloßblechs 3. Die Sicherungsklinke 22 erstreckt sich von der Achse 36 in Richtung Knickkante 11. Sie weist an der Vorderkante 22a eine dreieckförmige Einkerbung 22b auf, deren Unterkante 22c als Rastkante wirkt. Diese Rastkante 22c verläuft in etwa von der Kante 22a in Richtung Längsmitte der Sicherungsklinke 22. Im Anschluß an die Rastkante 22a ist die Sicherungsklinke in Richtung Hinterkante 22d abgeschrägt, woraus eine Gleitkante 22e resultiert. Diese Gleitkante 22e wirkt mit dem unteren Eckbereich 21 des Griffhebels 21 und die Rastkante 22c mit der freien Unterkante 21f des Griffhebels 21 zusammen, wie noch beschrieben wird.

Im Bereich der Unterkante 21 d des Griffhebels 21 befindet sich ein senkrechtstehender Lagerdorn 37, der das eine Ende einer Zugfeder 38 lagert. Das andere Ende der Zugfeder 38 lagert auf einem senkrecht abstehenden Anschlagdorn 39, der im unteren Endbereich der Sicherungsklinke 22 angeordnet ist und mit der Sicherungsnase 20e des Auslösehebels 20 zusammenwirkt.

Die Funktion des beschriebenen Schlosses entspricht der Funktion des bekannten Schlosses.

Mit dem Schließbolzen 13, der gegen den Gabelarm 28 stößt, wird die Gabelfalle 18 verschwenkt, wobei der Aufnahmeschlitz 12 den Schließbolzen umgreift. Die Außenkante 28a gleitet auf der Kante 19b und verschwenkt die Sperrklinke 19, bis die Kante 19e hinter die Kante 28d springt. Damit ist die Vorraststellung erreicht.

Beim weiteren Verschwenken der Gabelfalle mit dem Schließbolzen drückt die Kante 28f gegen die Kante 19d, gleitet auf dieser entlang und verschwenkt die Sperrklinke 19 weiter, bis die Kante 28c hinter die Kante 19e springt (Fig. 3). Damit ist die Endraststellung bewirkt.

Zum Öffnen des Schlosses wird der Lösehebel 20 bedient und in Pfeilrichtung 40 bewegt (Fig. 4). Die Nase 20b nimmt den Dorn 34 und damit die Sperrklinke 19 mit, bis die Kante 28c bzw. die Nase 28e über die Nase 19c gleitet. Die Gabelfalle schwenkt unter der Zugkraft der Zugfeder 32 in Pfeilrichtung 41 in die Ausgangsstellung. Das gleiche kann mit der Schwenkung des Griffhebels 21 in Pfeilrichtung 42 bewirkt werden, weil die Nase 21e e die Sperrklinke 19 über den Steg 19b entsprechend verschwenkt. Ein Anschlag - im dargestellten Beispiel fungiert hierfür die Vorderkante 22a der Sicherungsklinke 22 - sorgt dafür, daß der Griffhebel 21 nicht zu weit in Pfeilrichtung 42 verschwenkt werden kann und außer Eingriff mit dem Steg 19b gerät.

Zur Sicherung des Schlosses gegen Lösen mit dem Lösehebel 20 ist die Sicherungsklinke 22 vorgesehen. Diese wird mit dem Griffhebel 21 in die in Fig. 5 dargestellte Position verschwenkt, indem der Griffhebel 21 in Pfeilrichtung 43 verschwenkt wird. Die Ecke 21g des Griffhebels 21 gleitet auf der Schräge 22e, bis die Unterkante 21f in die Ausnehmung 22b rutscht und die Kanten 21f und 22c aneinanderstoßen. Dies geschieht gegen die Zugkraft der Zugfeder 38. Nunmehr ist die Position des Sicherungsdoms 39 derart, daß bei der Bewegung des Lösehebels 22 in Pfeilrichtung 40 die Nase 20e gegen den Sicherungsdorn 39 stößt und damit die Verschwenkung begrenzt wird. Diese Verschwenkung ist noch nicht so weitgehend, daß die Gabelfalle aus der Arretierung rutscht. Wird der Griffhebel 21 entgegengesetzt zur Pfeilrichtung 43 verschwenkt, dann rutscht die Unterkante 21f auf der Kante 22c so langenach außen, bis die Kante 21g frei wird und die Sicherungsklinke in ihre Ausgangsstellung (Fig. 4) zurückschwenken kann. Die Raumformen der Kanten 21f und 22c sowie der Ecke 21g sind so aufeinander abgestimmt, daß die Sicherungsklinke in der in Fig. 5 dargestellten Lage verbleibt, bis die Ecke 21g frei wird. Dann erst schwenkt die Sicherungsklinke zusammen mit dem Griffhebel 21 in ihre Position zurück, die in Fig. 3 abgebildet ist.

Aus Fig. 6 ist ersichtlich, daß das neue Schloß lediglich mit einem rechteckigen Unterfütterungsblech 17 am Rahmen 14 der Tür 15 sitzt. Dabei durchgreift eine Schraube 44 die Lagerhülse 25 sowie eine Bohrung im Unterfütterungsblech 17. Von außen ist eine Mutter 45 aufgeschraubt. Aus dieser Anordnung ergibt sich, daß lediglich zwei Schrauben benötigt werden, um das Schloß an dem Unterfütterungsblech zu lagern. Das Unterfütterungsblech ist an eine Seitenkante des Rahmens 14 angeschweißt. Eine einfachere Anordnung eines Schlosses ist kaum denkbar.

Aus Fig. 6 ergibt sich ferner, daß ein in einem Türgriff 46 angeordneter, in seiner Funktion an sich bekannter Druckknopf 47 vorgesehen sein kann, der die Kabinenverkleidung 15 durchgreift und auf den Lösehebel 20 wirkt. Der Griffhebel 21 befindet sich im Inneren der Kabine. Seine Verschwenkung in Pfeilrichtung 43 sichert das Schloß gegen Öffnen von außen. Mit einem nicht dargestellten Schlüssel kann der Druckknopf 47 derart gedreht werden, daß sein mit dem Auslösehebel 20 zusammenwirkender Steg 47a vom Auslösehebel 20 weggeschwenkt wird.

Die Löcher 8 und 9 in der Deckenwandung 5 des Deckels 4 (Fig. 1) dienen für den Durchgriff des Griffhebels 21 und des Auslösestegs 20f. Nach einer besonderen Ausführungsform der Erfindung wird der Deckel 4 lediglich dadurch gehaltert, daß die Lagerbuchsen 23 und 25 auf ihrem Außenmantel mindestens jeweils eine Ringnut z.B. 23 b tragen, in die auf der Deckenwandung 5 nach innen ragend angeordnete Rastfederarme 5a mit entsprechenden Rastnasen 5b eingerastet sind.

Eine andere, nicht dargestellte Ausführungsform des Deckels 4 sieht vor, daß der Deckel niedriger ausgeführt ist,als die Höhe des Schloßschenkels 3 beträgt, wobei im Bereich der Lagerbuchsen 23 und 25 Löcher in die Deckenwandung 5 eingebracht sind, die vom Endbereich der Lagerbuchsen 23 und 25 durchgriffen werden, wobei der Lochrand jeweils in die Ringnut (z.B. 23b) eingerastet ist. Diese Ausführungsform des Deckels 4 gestattet, von außen über dem Deckel das Unterfütterungsblech 17 aufzuschrauben. Wenn der Deckel 4 die volle Höhe des Schloßschenkels 3 aufweist, - wie in Fig. 1 abgebildet - dann ist für das Unterfütterungsblech 17 ein entsprechender Schlitz in der Frontwandung 7 vorgesehen. Das Unterfütterungsblech 17 erstreckt sich mit seiner Breite von der einen Lagerbuchse 23 zur anderen Lagerbuchse 25, so daß die Funktion des Auslösehebels 20 nicht beeinträchtigt wird.

Vorteilhaft ist, für die Sperrklinke 22 einen gesonderten Anschlag vorzusehen, der dafür sorgt, daß die Sperrklinke nicht durch die Wirkung der Zugfeder 38 verschwenkt wird, wenn der Hebel 21 in Richtung des Pfeils 42 verschwenkt wird. Der Anschlag soll so wirken, daß die Sperrklinke 22 in ihrer in Fig. 4 gezeichneten Position bleibt und die Zugfeder 38 gestreckt wird, so daß der Hebel 21 gegen die Kraft der Feder 38 verschwenkt und nach dem Verschwenken durch die Zugkraft der Feder 38 wieder in seine Ausgangslage zurückschwenkt. Nach einer besonderen Ausführungsform der Erfindung wird daher als Anschlag eine Scheibe 35a verwendet, die auf der Oberfläche des Hebels 21, vorzugsweise mit ihrem Mittelpunkt in der Achse 35 liegend, angeordnet wird. Diese Scheibe 35a (Fig. 4) weist einen größeren Durchmesser auf, als die Breite des Hebels 21 beträgt, so daß die Sperrklinke 22 mit ihrer vorderen Stirnkante gegen die Mantelfläche der Scheibe 35a stößt. Beim Verschwenken des Hebels 21 wird die Scheibe 35a gedreht, wobei aber die Mantelfläche bzw. die Berührungslinien zwischen der Scheibe 35a und der Vorderkante der Sperrklinke 22 räumlich die gleiche Position beibehalten. Auf diese Weise wird sichergestellt, daß die Sperrklinke ihre in Fig. 4 dargestellte Lage beibehält.

Im Zusammenhang mit Fig. 1 ist noch als zweckmäßige Ausführungsform der Erfindung zu verdeutfichen, daß über den Löchern 23a und 25a der Buchsen 23 und 25 Löcher 4a in der Deckenwandung 5 vorhanden sind, die in Fig. 1 strichliniert angedeutet sind und die dazu dienen, das Schloß anschrauben zu können, wenn sich der Deckel bereits auf dem Schloß befindet. Durch die Löcher 4a können die Schrauben gesteckt werden.

## Patentansprüche

1. Drehfallenschloß für Kabinentüren von Baufahrzeugen und Traktoren oder dgl. Geräte mit einem winkelförmigen Lagerelement (1), das einen Stulpenschenkel (2) und einen Schloßblechschenkel (3) aufweist, wobei auf dem Stulpenschenkel (2) auf der einen Seite eine Gabelfalle (18) mit einer Lagerbuchse drehbar und auf der anderen Seite eine Sperrklinke (19) und über der Sperrklinke (19) ein Auslöseelement (20) mit einer weiteren Lagerbuchse (25) drehbar lagern und die Lagerbuchsen in im Stulpenschenkel (2) befindlichen Bohrungen eingenietet sind und jeweils eine Durchgangsbohrung aufweisen, auf dem Schloßblechschenkel (3) ein aus dem Gehäuse herausragender Griffhebel (21) schwenkbar gelagert ist und im Schloßblechschenkel (3) eine Offnung (10) und im Stulpenschenkel (2) ein Aufnahmeschlitz (12) für einen Schließbolzen (13) eingebracht sind und Federelemente (38, 32) vorgesehen sind, die auf den Griffhebel (21) sowie die Gabelfalle (18) und die Sperrklinke (19) wirken, dadurch gekennzeichnet, daß das Lagerelement aus einem rechtwinklig gebogenen Winkelblech (1) mit zwei den Stulpenschenkel (2) und den Schloßblechschenkel (3) bildenden Schenkeln besteht, wobei das Winkelblech (1) aus einem Blech mit einer Dicke von mindestens 3 mm besteht, und wobei als Unterfütterung ein rechteckiges Blech (17) mit die Durchgangsbohrungen (23a und 25a) der Lagerbuchsen (23 und 25) durchgreifenden Schrauben auf dem der Vernietung gegenüberliegenden Ende der Lagerbuchsen befestigt ist.

2. Drehfallenschloß nach Anspruch 1, gekennzeichnet durch einen Schließweg des Schließbolzens (13) aus der Vorrast- in die Endraststellung von über 8 mm, insbesondere über 10 mm.

3. Drehfallenschloß nach Anspruch 1 oder 2, dadurch gekennzeichnet, daß der Griffhebel (21) direkt am an sich bekannten Betätigungssteg (19b) der Sperrklinke (19) zum Verschwenken angreift.

4. Drehfallenschloß nach Anspruch 3, dadurch gekennzeichnet, daß an der Unterkante (21d) des Griffhebels (21) sich eine vorspringende Mitnehmernase (21) befindet, die am Betätigungssteg (19b) der Sperrklinke (19) angreift.

5. Drehfallenschloß nach einem oder mehreren der Ansprüche 1 bis 4, gekennzeichnet durch eine Sicherungsklinke (22), die sich hinter dem Griffhebei (21) befindet, um eine senkrecht zur Ebene des Schloßbleches (3) liegende Achse (36) auf dem Schloßblech (3) schwenkbar gelagert ist und sich von der Achse (36) in Richtung Knickkante (11) des Winkelblechs (1) erstreckt, an der Vorderkante eine vorzugsweise dreieckförmige Rastausnehmung (22b) aufweist und im gegenüberliegenden Bereich des Griffhebeis eine Unterkante (21f) vorgesehen ist, die in die Ausnehmung (22b) formschlüssig einrasten kann, wobei auf den Griffhebel und/oder die Sicherungsklinke ein Federelement wirkt.

6. Drehfallenschloß nach Anspruch 5, dadurch gekennzeichnet, daß die Sicherungsklinke (22) an der Vorderkante (22a) eine dreieckförmige Einkerbung (22b) aufweist, deren Unterkante (22c) als Rastkante wirkt und in etwa von der Kante (22a) in Richtung Längsmitte der Sicherungsklinke (22) verläuft, um Anschluß an die Rastkante (22a) die Sicherungsklinke in Richtung Hinterkante (22d) abgeschrägt ist, woraus eine Gleitkante (22e) resultiert, diese Gleitkante (22e) mit dem unteren Eckbereich (21 g) des Griffhebels (21) und die Rastkante (22c) mit der freien Unterkante (21f) des Griffhebels (21) zusammenwirkt.

7. Drehfallenschloß 5 oder 6, dadurch gekennzeichnet, daß im Bereich der Unterkante (21d) des Griffhebels (21) sich ein senkrechtstehender Lagerdorn (37) befindet, der das eine Ende einer Zugfeder (38) lagert, wobei das andere Ende der Zugfeder (38) auf einem senkrecht abstehenden Anschlagdorn (39) lagert, der im unteren Endbereich der Sicherungsklinke (22) angeordnet ist und mit einer Sicherungsnase (20e) eines Auslösehebels (20) zusammenwirkt, wobei der Auslösehebel (20) drehbar über der Sperrklinke (19) lagert und beim verschwenken die Sperrklinke (19) mitnimmt.

8. Drehfallenschloß nach einem oder mehreren der Ansprüche 1 bis 7, dadurch gekennzeichnet, daß das Winkelblech eine im wesentlichen rechteckige Öffnung (10) im Schloßblechschenkel (3) im Bereich oberhalb der Knickkante (11) aufweist, die in einen zu Beginn etwa trichterförmig verlaufenden Aufnahmeschlitz (12) im Stulpenschenkel (2) übergeht, der sich bis über die Längsmitte erstreckt.

9. Drehfallenschloß nach einem oder mehreren der Ansprüche 1 bis 8, dadurch gekennzeichnet, daß die Lagerbuchse (23) zwischen dem Schlitz (12) und der Querseitenkante (2b) und zwischen der Längsmittellinie und der Längsseitenkante (2c) des Stulpenschenkels (2) angeordnet ist, in ein Loch im Stulpenschenkel (2) eingenietet ist und sich zwischen der Quermittellinie und der Querseitenkante (2a) des Stulpenschenkels (2), und zwar kurz neben der Quermittellinie in der Längsmittellinie ein weiteres Loch (24) befindet, in das eine weitere Lagerbuchse (25) eingenietet ist, wobei die Lagerbuchse (23) für die Gabelfalle (18) und die Lagerbuchse (25) für die Sperrklinke (19) und den Auslösehebel (20) als Drehlager dienen.

10. Drehfallenschloß nach einem oder mehreren der Ansprüche 1 bis 9, dadurch gekennzeichnet, daß die Gabelfalle (18) die beiden Gabelarme (27, 28) sowie die Gabelarmbasis (29) aufweist, sich zwischen den Gabelarmen (27 und 28) der Gabelfallenschlitz (30) befindet, dessen Form und Länge so bemessen ist, daß er den Schließbolzen (13) formschlüssig umgreifen kann, wobei die Lagerung der Gabelfalle (18) derart ist, daß der Gabelfallenschlitz (30) in Richtung Aufnahmeschlitz (12) weist und die Länge der Gabelarme (27, 28) so bemessen ist, daß sie in der Schließstellung über den Aufnahmeschlitz (12) hinwegragen.

11. Drehfallenschloß nach einem oder mehreren der Ansprüche 1 bis 10, dadurch gekennzeichnet, daß der Gabelarm (27) so lang ausgeführt ist, daß seine Außenkante (27a) im freien Endbereich gegen die Innenkante (10a) der Öffnung (10) stößt, wenn sich die Gabelfalle (1.8) in der Ausgangsstellung befindet.

12. Drehfallenschloß nach Anspruch 11, dadurch gekennzeichnet, daß die Außenkante (27a) eine stufenförmige Ausnehmung (27b) als Endbereich und ebenso die Kante (10a) eine stufenförmige Ausnehmung (10b) als freien Endbereich aufweisen.

13. Drehfallenschloß nach einem oder mehreren der Ansprüche 1 bis 12, dadurch gekennzeichnet, daß die Innenkante (27c) des Gabelarms (27) trichterförmig abgeschrägt beginnt und mit der trichterförmigen Einlaufkante des Aufnahmeschlitzes (12) in der Ausgangsstellung der Gabelfalle (18) übereinanderliegend etwa fluchtend verläuft.

14. Drehfallenschloß nach einem oder mehreren der Ansprüche 1 bis 13, dadurch gekennzeichnet, daß der Gabelarm (28) im Anfangsbereich an der Innenkante des Gabelfallenschlitzes (30) eine trichterförmige Abschrägung (28c) aufweist, die als Endrastkante fungiert, an der Außenkante (28a) im freien Endbereich eine stufenförmige Rastausnehmung (28b) mit einer Vorrastkante (28d) eingebracht, woraus in Kombination mit der Abschrägung (28c) eine gerundete Nase (29e) resultiert und die andere Kante (28f) der Rastausnehmung (28b) so lang und als Gleitkante, vorzugsweise etwas ballig bzw. bogenförmig ausgebildet ist, das sich der relativ lange Schließweg zwischen der Vorrast- und der Endraststellung ergibt, wenn diese Rastausnehmung (28b) mit einem Rastvorsprung der Sperrklinke (19) zusammenwirkt.

15. Drehfallenschloß nach einem oder mehreren der Ansprüche 1 bis 14, dadurch gekennzeichnet, daß hinter der Lagerung der Gabelfalle (18) auf der Gabelfallenbasis (29) ein senkrechtstehender Dorn (31) angeordnet ist, der zur Lagerung des einen freien Endes einer Zugfeder (32) dient.

16. Drehfallenschloß nach einem oder mehreren der Ansprüche 1 bis 15, dadurch gekennzeichnet, daß die Sperrklinke (19) im wesentlichen als Scheibe ausgebildet ist, sich in Richtung Knickkante (11) bis kurz vor die Knickkante der schmale Betätigungssteg (19b) erstreckt, der einstückig mit der Scheibe der Sperrklinke (19) ausgebildet ist, die dem Aufnahmeschlitz (12) benachbarte Innenkante (19a) der Sperrklinke (19) eine etwa dreieckförmige, vorspringende Rastnase (19c) aufweist, deren Vorderkante (19b) als Gleitkante und deren Hinterkante (19e) als Rastkante wirken im Zusammenhang mit der Rastausnehmung (28b) der Gabelfalle (18).

17. Drehfallenschloß nach einem oder mehreren der Ansprüche 1 bis 16, dadurch gekennzeichnet, daß die Hinterkante (19e) der Rastnase (19c) in eine nach außen springende gerade Anschlagkante (19f) übergeht, die in der Grundstellung der Sperrklinke gegen einen senkrecht auf dem Stulpenschenkel (2) im Bereich der Längsseitenkante (2c) und der Quermittellinie angeordneten Anschlagdorn (33) stößt.

18. Drehfallenschloß nach einem oder mehreren der Ansprüche 1 bis 17, dadurch gekennzeichnet, daß im geringen Abstand von der Anschlagkante (19f) auf der Sperrklinke (19) im Bereich der Rückenkante (19g) ein senkrechtstehender Mitnehmerdorn (34) angeordnet ist, der das andere Ende der Zugfeder (32) lagert.

19. Drehfallenschloß nach einem oder mehreren der Ansprüche 1 bis 18, dadurch gekennzeichnet, daß die Zugfeder (32) so positioniert ist, daß sie in der Ausgangstellung des Schlosses die Kante (27b) der Gabelfalle (18) gegen die Kante (10b) des Schloßblechs (3) und die Anschlagkante (19f) gegen den Anschlagdorn (33) drückt und eine Bewegung der Gabelfalle (18) und der Sperrklinke (19) gegen die Zugkraft der Zugfeder (32) erfolgt.

20. Drehfallenschloß nach einem oder mehreren der Ansprüche 1 bis 19, dadurch gekennzeichnet, daß der Auslösehebel (20) über der Sperrklinke (19) unabhängig von letzterer drehbar gelagert ist, einen scheibenförmigen Grundkörper (20a) aufweist, im Bereich der Längsseitenkante (2c) des Stulpenschenkels (2) eine radial nach außen vorstehende Mitnehmernase (20b) einstückig angesetzt ist, deren Hinterkante (20d) am Mitnehmerdorn (34) anliegt und deren Außenkante (20c) mit der Anschlagkante (19f) der Sperrklinke (19) gegenüberliegend fluchtet, so daß auch die Außenkante (20c) gegen den Anschlagdorn (33) stoßen kann, wenn der Auslösehebel (20) sich in der Ausgangsstellung befindet.

21. Drehfallenschloß nach Anspruch 20, dadurch gekennzeichnet, daß rechtwinklig zur Lage der Mitnehmernase (20b), zur Querseitenkante (2a) des Stulpenschenkels (2) weisend, ein Hebelsteg (20g) an der Schreibe (20a) einstückig angeordnet ist, an dem sich im Endbereich eine in Richtung Knickkante (11) erstreckende Sicherungsnase (20e) befindet, und an dem ein senkrecht nach oben abgebogener Auslösesteg (30f) ebenfalls im Endbereich angeordnet ist.

22. Drehfallenschloß nach einem oder mehreren der Ansprüche 1 bis 21, dadurch gekennzeichnet, daß im Bereich der Unterkante (21d) des Griffhebels (21) sich der senkrechtstehende Lagerdorn (37) befindet, der das Ende einer Zugfeder (38) lagert, dessen anderes Ende auf dem senkrecht abstehenden Anschlagdorn (39) lagert, der im unteren Endbereich der Sicherungsklinke (22) angeordnet ist und mit der Sicherungsnase (20e) des Auslösehebels (20) zusammenwirkt, indem die Sicherungsnase (20e) gegen den Kopf des Anschlagdorns (39) stößt, wenn die Sicherungsklinke (22) in der Sicherungsstellung befindet.

23. Drehfallenschloß nach einem oder mehreren der Ansprüche 1 bis 22, dadurch gekennzeichnet, daß die Sicherungsklinke (22) so positioniert ist, daß ihre Vorderkante (22a) einen Anschlag für den Griffhebel (21) bildet, wenn dieser in Pfeilrichtung (42) verschwenkt wird.

24. Drehfallenschloß nach einem oder mehreren der Ansprüche 1 bis 23, dadurch gekennzeichnet, daß zur Bildung eines geschlossenen, quaderförmigen Gehäuses gegen das Winkelblech (1) ein Deckel (4) gesetzt ist, der vorzugsweise aus Kunststoff besteht und zur Ergänzung der Wandungen, die von den Schenkeln (2 und 3) des Winkelblechs (1) gebildet werden, eine Deckenwandung (5), zwei Seitenwandungen (6) und eine Frontwandung (7) besitzt, wobei in der Deckenwandung (5) Löcher (8 und 9) für den Griffhebel (21) bzw. für den Auslösehebel (20) eingebracht sind.

25. Drehfallenschloß nach Anspruch 24, dadurch gekennzeichnet, daß die Deckenwandung (5) Rastmittel aufweist, die mit auf dem Außenmantel der Lagerbuchsen (23, 25) angeordneten Gegenrastmitteln eine Verrastung bilden.

26. Drehfallenschloß nach Anspruch 25, dadurch gekennzeichnet, daß die Rastmittel des Deckels (4) aus auf der Deckenwandung nach innen ragend angeordneten Rastfederarmen (5a) bestehen, die Rastnasen (5b) aufweisen.

27. Drehfallenschloß nach Anspruch 24 oder 25, dadurch gekennzeichnet, daß der Deckel (4) niedriger ausgeführt ist, als die Schenkelhöhe des Schloßblechschenkels (3) beträgt und in die Deckenwandung (5) im Bereich der Lagerbuchsen (23, 25) Löcher eingebracht sind, deren Rand in die Mantelfläche der Buchsen (23, 25) eingebrachten Ringnuten eingerastet ist.

28. Drehfallenschloß nach einem oder mehreren der Ansprüche 1 bis 27, gekennzeichnet durch einen Anschlag für die Vorderkante der Sperrklinke (22) in der sperrfreien Position der Sperrklinke.

29. Drehfallenschloß nach Anspruch 28, dadurch gekennzeichnet, daß als Anschlag eine Scheibe (35a) auf der Oberfläche des Griffhebels (21) angeordnet ist.

30. Drehfallenschloß nach Anspruch 29, dadurch gekennzeichnet, daß der Mittelpunkt der Scheibe (35a) in der Drehachse (35) des Griffhebels (21) liegt.

31. Drehfallenschloß nach Anspruch 30, dadurch gekennzeichnet, daß der Durchmesser der Scheibe (35a) größer ist als die Breite des Griffhebels (21), so daß die Scheibe randlich übersteht und die Vorderkante der Sperrklinke (22) gegen die Mantelfläche der Scheibe (35a) stößt.

## Claims

1. Lock with rotary catch for cabin doors of construction vehicles and tractors or similar apparatus, having an angular mounting element (1) which has a turned leg (2) and a main plate leg (3), there being mounted on the turned leg (2) on the one hand, rotatably, a forked catch (18) having a bearing bush and on the other hand a pawl (19), and there being rotatably mounted above the pawl (19) a release element (20) having a further bearing bush (25), and the bearing bushes being riveted into bores located in the turned leg (2) and each having a through bore, there being pivotally mounted on the main plate leg (3) a lever handle (21) projecting out of the housing, and an opening (10) being made in the main plate leg (3) and a slit (12) for receiving a closing pin (13) being made in the turned leg (2) and spring elements (38, 32) being provided which act on the lever handle (21) and the forked catch (18) and the pawl (19), characterized in that the mounting element comprises an angled plate (1) bent at right angles and having two legs forming the turned leg (2) and the main plate leg (3), the angled plate (1) comprising a plate having a thickness of at least 3 mm, and, as the lining plate, a rectangular plate (17) is secured to the end of the bearing bushes opposite the rivets by means of screws passing through the through bores (23a and 25a) of the bearing bushes (23 and 25).

2. Lock with rotary catch according to Claim 1, characterized by a closing path of the closing pin (13) from the front latched position to the final latched position of over 8 mm, in particular over 10 mm.

3. Lock with rotary catch according to Claim 1 or 2, characterized in that the lever handle (21) acts directly on the actuating web (19b), known per se, of the pawl (19) for the purpose of pivoting.

4. Lock with rotary catch according to Claim 3, characterized in that there is located on the lower edge (21 d) of the lever handle (21) a projecting entraining nose (21) which acts on the actuating web (19b) of the pawl (19).

5. Lock with rotary catch according to one or more of Claims 1 to 4, characterized by a safety catch (22) which is behind the lever handle (21), is mounted pivotal about an axis (36) on the main plate (3) lying perpendicular to the plane of the main plate (3) and extends from the axis (36) in the direction of the bent edge (11) of the angled plate (1), has on its front edge a preferably triangular latch recess (22b), and a lower edge (21f) is provided in the opposite region of the lever handle and can latch with positive fitting into the recess (22b), a spring element acting on the lever handle and/or the safety catch.

6. Lock with rotary catch according to Claim 5, characterized in that the safety catch (22) has on its front edge (22a) a triangular notch (22b) whereof the lower edge (22c) acts as a latching edge and extends approximately from the edge (22a) in the direction of the longitudinal centre of the safety catch (22), and in the part connected to the latching edge (22a) the safety catch is bevelled off in the direction of the lower edge (22d), forming a slide edge (22e), this slide edge (22e) cooperating with the lower corner region (21g) of the lever handle (21) and the latching edge (22c) cooperating with the free lower edge (21 f) of the lever handle (21).

7. Lock with rotary catch according to Claim 5 or 6, characterized in that there is in the region of the lower edge (21d) of the lever handle (21) a perpendicular bearing pin (37) on which there is mounted one end of a compression spring (38), the other end of the compression spring (38) being mounted on a perpendicularly spaced stop pin (39) which is arranged in the lower end region of the safety catch (22) and cooperates with a securing nose (20e) of a release lever (20), the release lever (20) being rotatably mounted above the pawl (19) and entraining the pawl (19) on pivoting.

8. Lock with rotary catch according to one or more of Claims 1 to 7, characterized in that the angled plate has a substantially rectangular opening (10) in the main plate leg (3) in the region above the bent edge (11), which opening (10) merges with a receiving slit (12), extending approximately funnel-shaped to begin with, in the turned leg (2) and extending beyond the longitudinal centre.

9. Lock with rotary catch according to one or more of Claims 1 to 8, characterized in that the bearing bush (23) is arranged between the slit (12) and the transverse side edge (2b) and between the longitudinal centre line and the longitudinal side edge (2c) of the turned leg (2), and is riveted into a hole in the turned leg (2), and a further hole (24) is located between the transverse centre line and the transverse side edge (2a) of the turned leg (2), just next to the transverse centre line in the longitudinal centre line, and riveted into this hole (24) is a further bearing bush (25), the bearing bush (23) serving as a pivot bearing for the forked catch (18) and the bearing bush (25) serving as a pivot bearing for the pawl (19) and the release lever (20).

10. Lock with rotary catch according to one or more of Claims 1 to 9, characterized in that the forked catch (18) has the two fork arms (27, 28) and the fork arm base (29), the forked catch slit (30) is between the fork arms (27 and 28) and its shape and length are made such that it can fit closely around the closing pin (13), the forked catch (18) being mounted such that the forked catch slit (30) is directed towards the receiving slit (12) and the length of the fork arms (27, 28) is made such that they project beyond the receiving slit (12) in the closed position.

11. Lock with rotary catch according to one or more of Claims 1 to 10, characterized in that the fork arm (27) is constructed long enough for its outer edge (27a) to abut in the free end region against the inner edge (10a) of the opening (10) when the forked catch (18) is in the initial position.

12. Lock with rotary catch according to Claim 11, characterized in that the outer edge (27a) has a step-shaped recess (27b) as the end region and, similarly, the edge (10a) has a step-shaped recess (10b) as the free end region.

13. Lock with rotary catch according to one or more of Claims 1 to 12, characterized in that the inner edge (27c) of the fork arm (27) begins bevelled off in a funnel shape and extends approximately flush with the funnel-shaped inlet edge of the receiving slit (12) so that they lie one above the other in the initial position of the forked catch (18).

14. Lock with rotary catch according to one or more of Claims 1 to 13, characterized in that the fork arm (28) has in the starting region on the inner side of the forked catch slit (30) a funnel-shaped bevel (28c) which acts as the end latch edge and on the outer edge (28a) in the free end region there is made a step-shaped latch recess (28b) having a front latch edge (28d), resulting, combined with the bevel (28c), in a rounded nose (29e), and the other edge (28f) of the latch recess (28b) is constructed as a slide edge, preferably slightly rounded or arc- shaped, and long enough for the relatively long closing path between the front latched position and the final latched position to result when this latch recess (28b) cooperates with a latch projection of the pawl (19).

15. Lock with rotary catch according to one or more of Claims 1 to 14, characterized in that there is arranged behind the mounting of the forked catch (18) on the forked catch base (29) a perpendicular pin (31) which serves for the mounting of one free end of a tension spring (32).

16. Lock with rotary catch according to one or more of Claims 1 to 15, characterized in that the pawl (19) is constructed substantially as a disc, the narrow actuating web (19b) extends in the direction of the bent edge (11) up to just before the bent edge and is constructed in one piece with the disc of the pawl (19), the inner edge (19a) of the pawl (19) adjacent to the receiving slit (12) has an approximately triangular projecting latching nose (19c) whereof the front edge (19b) acts as a slide edge and whereof the rear edge (19e) acts as a latching edge in conjunction with the latch recess (28b) of the forked catch (18).

17. Lock with rotary catch according to one or more of Claims 1 to 16, characterized in that the rear edge (19e) of the latching nose (19c) merges with an outwardly projecting, straight stop edge (19f) which abuts in the home position of the pawl against a stop pin (33) arranged perpendicular on the turned leg (2) in the region of the longitudinal side edge (2c) and the transverse centre line.

18. Lock with rotary catch according to one or more of Claims 1 to 17, characterized in that there is arranged at a small distance from the stop edge (19f) on the pawl (19) in the region of the rear edge (19g) a perpendicular entraining pin (34) on which the other end of the tension spring (32) is mounted.

19. Lock with rotary catch according to one or more of Claims 1 to 18, characterized in that the tension spring (32) is positioned such that, in the initial position of the lock, it presses the edge (27b) of the forked catch (18) against the edge (10b) of the main plate (3) and the stop edge (19f) against the stop pin (33), and there results a movement of the forked catch (18) and of the pawl (19) against the tension force of the tension spring (32).

20. Lock with rotary catch according to one or more of Claims 1 to 19, characterized in that the release lever (20) is mounted above the pawl (19) rotatable independently of the latter and has a disc- shaped main body (20a), and in the region of the longitudinal side edge (2c) of the turned leg (2) there is made in one piece a radially outwardly projecting entraining nose (20b) whereof the rear edge (20d) lies against the entraining pin (34) and whereof the outer edge (20c) lies flush opposite the stop edge (19f) of the pawl (19) so that the outer edge (20c) can also abut against the stop pin (33) when the release lever (20) is in the initial position.

21. Lock with rotary catch according to Claim 20, characterized in that, at right angles to the position of the entraining nose (20b), directed towards the transverse side edge (2a) of the turned leg (2), there is arranged in one piece on the disc (20a) a lever web (20g) on which there is in the end region a securing nose (20e) extending in the direction of the bent edge (11) and on which, also in the end region, there is arranged a release web (20f) bent off perpendicularly upward.

22. Lock with rotary catch according to one or more of Claims 1 to 21, characterized in that there is in the region of the lower edge (21d) of the lever handle (21) the perpendicular bearing pin (37) on which the end of a tension spring (38) is mounted, whereof the other end is mounted on the perpendicularly spaced stop pin (39) which is arranged in the lower end region of the safety catch (22) and which cooperates with the securing nose (20e) of the release lever (20), the securing nose (20e) abutting against the head of the stop pin (39) when the safety catch (22) is in the securing position.

23. Lock with rotary catch according to one or more of Claims 1 to 22, characterised in that the safety catch (22) is positioned such that its front edge (22a) forms a stop for the lever handle (21) when the latter is pivoted in the direction of the arrow (42).

24. Lock with rotary catch according to one or more of Claims 1 to 23, characterized in that, to form a closed, cuboid housing, a cover (4) preferably of plastics material is set against the angled plate (1), and to complete the walls which are formed by the legs (2 and 3) of the angled plate (1) the cover (4) possesses a cover wall (5), two side walls (6) and a front wall (7), holes (8 and 9) for the lever handle (21) and for the release lever (20) respectively being made in the cover wall (5).

25. Lock with rotary catch according to Claim 24, characterized in that the cover wall (5) has latching means which form a latching with the counter-latching means arranged on the outer surface of the bearing bushes (23, 25).

26. Lock with rotary catch according to Claim 25, characterized in that the latching means of the cover (4) comprise latching resilient arms (5a) which are arranged projecting inward on the cover wall and have latching noses (5b).

27. Lock with rotary catch according to Claim 24 or 25, characterized in that the cover (4) is made shorter than the leg length of the main plate leg (3) and holes are made in the cover wall (5) in the region of the bearing bushes (23, 25), the edge of these holes being latched into annular grooves made in the surface of the bushes (23, 25).

28. Lock with rotary catch according to one or more of Claims 1 to 27, characterized by a stop for the front edge of the pawl (22) in the unlocked position of the pawl.

29. Lock with rotary catch according to Claim 28, characterized in that a disc (35a) is arranged on the surface of the lever handle (21) as a stop.

30. Lock with rotary catch according to Claim 29, characterized in that the centre point of the disc (35a) lies along the axis (35) of rotation of the lever handle (21).

31. Lock with rotary catch according to Claim 30, characterized in that the diameter of the disc (35a) is greater than the width of the lever handle (21), so that the disc overlaps at the edge and the front edge of the pawl (22) abuts against the surface of the disc (35a).

## Revendications

1. Serrure à pêne tournant pour les portes de cabines d'engins mobiles de chantier, de tracteurs ou analogue, présentant un élément de palier (1) en équerre muni d'une jambe repliée (2) et d'une jambe palastre (3), un pêne fourchu (18) à coussinet étant posé rotatif d'un côté et un cliquet d'arrêt (19) et au-dessus dudit cliquet (19) un élément de déclenchement (20) également muni d'un coussinet (25) étant posés rotatifs de l'autre côté, les coussinets étant rivetés dans des alésages prévus dans la jambe (2) et présentant respectivement un alésage traversant, un levier-poignée (21) qui fait saillie du boîtier reposant de manière pivotante sur la jambe (3) et une ouverture (10) étant ménagée dans la jambe (3) et une fente (12) recevant un boulon de fermeture (13) étant ménagée dans la jambe (2) et des éléments à ressort (38, 32) étant prévus qui agissent sur le levier-poignée (21) ainsi que sur le pêne fourchu (18) et le cliquet d'arrêt (19), caractérisée en ce que l'élément palier consiste en une tôle (1) pliée en équerre présentant deux jambes formant la jambe repliée (2) et la jambe palastre (3), la tôle en équerre (1) ayant une épaisseur d'au moins 3 mm et une tôle rectangulaire (17) de garniture présentant des vis traversant les alésages (23a et 25a) des coussinets (23 et 25) étant fixée sur l'extrémité des coussinets opposée aux rivetages.

2. Serrure à pêne tournant selon la revendication 1, caractérisée par un trajet de fermeture de plus de 8 mm et en particulier de 10 mm du boulon defermetu- re (13) depuis la position d'arrêt provisoire jusqu'à la position d'arrêt final.

3. Serrure à pêne tournant selon la revendication 1 ou 2, caractérisée en ce que le levier-poignée (21) agit directement sur la traverse d'actionnement (19b) connue en soi du cliquet d'arrêt (19) pour le pi- votage de celui-ci.

4. Serrure à pêne tournant selon la revendication 3, caractérisée en ce que, sur le bord inférieur (21 d) du levier (21), il est prévu un taquet d'entraînement (21e) qui agit sur la traverse (19b) du cliquet d'arrêt (19).

5. Serrure à pêne tournant selon l'une ou plusieurs des revendications 1 à 4, caractérisée par un cliquet de sécurité (22) disposé derrière le levier (21), pivotable sur le palastre (3) autour d'un axe (36) s'étendant perpendiculairement par rapport au plan du palastre (3), à partir de l'axe (36) dans la direction du coude (11) de la tôle en équerre (1) et présentant sur le bord antérieur un évidement d'arrêt (22b) de préférence triangulaire, et que, dans la région en regard du levier, il est prévu un bord inférieur (21f) qui peut s'insérer sans jeu dans l'évidement (22b), un élément de ressort agissant sur le levier et/ou le cliquet de sécurité.

6. Serrure à pêne tournant selon la revendication 5, caractérisée en ce que le cliquet de sécurité (22) présente sur son bord antérieur (22a) une entaille (22b) triangulaire dont le bord inférieur (22c) agit en tant que bord d'arrêt et s'étend sensiblement depuis le bord (22a) dans la direction de l'axe longitudinal du cliquet de sécurité (22), que le cliquet de sécurité est incliné, suite au bord d'arrêt (22a), dans la direction du bord arrière (22d), ce qui produit un bord de glissement (22e), et que ce bord de glissement (22e) coopère avec la région angulaire inférieure (21g) du levier (21) et que le bord d'arrêt (22a) coopère avec le bord inférieur libre (21f) du levier (21).

7. Serrure à pêne tournant selon la revendication 5 ou 6, caractérisée en ce que, dans la région du bord inférieur (21d) du levier (21) est disposée une cheville (37) verticale à laquelle est fixée une extrémité d'un ressort de traction (38), l'autre extrémité du ressort de traction (38) étant fixée sur une cheville de butée (39) disposée dans la région terminale inférieure du cliquet de sécurité (22) et qui coopère avec un têton de sécurité (20e) d'un levier de déclenchement (20), ce levier de déclenchement (20) étant disposé pivotable au-dessus du cliquet d'arrêt (19) et entraînant le cliquet d'arrêt (19) lors de son pivotement.

8. Serrure à pêne tournant selon l'une ou plusieurs des revendications 1 à 7, caractérisée en ce que la tôle en équerre présente, dans la région au-dessus du coude (11), une ouverture (10) sensiblement rectangulaire dans la jambe palastre (3) à qui fait suite une fente de réception (12) de la jambe repliée (2) ayant à son début sensiblement la forme d'un entonnoir et s'étendant au-delà de l'axe longitudinal.

9. Serrure à pêne tournant selon l'une ou plusieurs des revendications 1 à 8, caractérisée en ce que le coussinet (23) est disposé entre la fente (12) et le bord (2b) du côté transversal et entre l'axe longitudinal et le bord longitudinal (2c) de la jambe (2) qu'il est riveté dans un trou ménagé dans la jambe (2) et qu'entre l'axe transversal et le bord (2a) du côté transversal de la jambe (2) au voisinage de l'axe transversal, un autre trou (24) est ménagé dans l'axe longitudinal, dans lequel est riveté un autre coussinet (25), le coussinet (23) servant au pivotement du pêne fourchu (18) et le coussinet (25) servant au pivotement du cliquet d'arrêt (19) et du levier de déclenchement (20).

10. Serrure à pêne tournant selon l'une ou plusieurs des revendications 1 à 9, caractérisée en ce que le pêne (18) possède deux bras (27, 28) et une base (29), qu'entre les bras (27 et 28) est disposée la fente (30) dont la forme et la longueur sont telles qu'elle entoure sans jeu le boulon de fermeture (13), le pêne (18) étant disposé de manière telle que la fente (30) s'étende dans la direction de la fente de réception (12) et que la longueur des bras (27, 28) du pêne soit telle qu'ils s'étendent au-delà de la fente de réception (12) dans le position de fermeture.

11. Serrure à pêne tournant selon l'une ou plusieurs des revendications 1 à 10, caractérisée en ce que le bras (27) a une longueur telle que la région de l'extrémité libre de son bord extérieur (27a) bute contre le bord intérieur (10a) de l'ouverture (10) lorsque le pêne (18) se trouve dans sa position initiale.

12. Serrure à pêne tournant selon la revendication 11, caractérisée en ce que le région terminale libre du bord extérieur (27a) à la forme d'un évidement en échelon (27b) et celle du bord (1 Oa) a également la forme d'un évidement en échelon (10b).

13. Serrure à pêne tournant selon l'une ou plusieurs des revendications 1 à 12, caractérisée en ce que le bord intérieur (27c) du bras (27) est à son début incliné à la manière d'un entonnoir et, dans la position de départ du pêne (18), superposé au bord d'introduction en entonnoir de la fente de réception (12) et en alignement avec celui-ci.

14. Serrure à pêne tournant selon l'une ou plusieurs des revendications 1 à 13, caractérisée en ce que le bras (28) possède à son début sur le bord intérieur de la fente (30) du pêne une inclinaison en entonnoir (28c) qui sert de bord d'arrêt terminal, que, dans la région terminale du bord extérieur (28a), il est ménagé un évidement d'arrêt (28b) en échelon muni d'un bord (28d) d'arrêt provisoire, ce qui produit en combinaison avec le biais (28c) un nez (28e) arrondi, et que l'autre bord (28f) de l'évidement d'arrêt (28b) a une longueur telle et est réalisé en tant que bord de glissement, de préférence un peu arrondi ou arqué pour que le trajet de fermeture entre la position d'arrêt provisoire et l'arrêt terminal soit relativement long lorsque cet évidement d'arrêt (28b) coopère avec une saillie d'arrêt du cliquet (19).

15. Serrure à pêne tournant selon l'une ou plusieurs des revendications 1 à 14, caractérisée en ce que, derrière le coussinet du pêne (18), il est disposé sur la base (29) une cheville verticale (31) servant à fixer l'extrémité libre d'un ressort de traction (32).

16. Serrure à pêne tournant selon l'une ou plusieurs des revendications 1 à 15, caractérisée en ce que le cliquet d'arrêt (19) a sensiblement la forme d'un disque, que la mince traverse d'actionnement (19b) s'étend dans la direction du coude (11) jusqu'au voisinage de celui-ci, cette traverse étant réalisée d'une pièce avec le disque pour former le cliquet d'arrêt (19), que le bord intérieur (19a) du cliquet disposé au voisinage de la fente de réception (12) présente un nez d'arrêt (19c) sensiblement triangulaire faisant saillie, dont le bord antérieur (19b) agit en tant que bord de glissement et dont le bord postérieur (19e) agit en tant que bord d'arrêt coopérant avec l'évidement d'arrêt (28b) du pêne (18).

17. Serrure à pêne tournant selon l'une ou plusieurs des revendications 1 à 16, caractérisée en ce que le bord postérieur (19e) du nez d'arrêt (19c) est suivi d'un bord droit (19f) faisant saillie vers l'extérieur qui, dans la position de départ du cliquet d'arrêt, bute contre une cheville (33) disposée verticalement sur la jambe (2) dans la région du bord longitudinal (2c) et de l'axe transversal.

18. Serrure à pêne tournant selon l'une ou plusieurs des revendications 1 à 17, caractérisée en ce que, à faible distance du bord d'arrêt (19f), un taquet d'entraînement (34) vertical est disposé dans la région du bord postérieur, sur lequel est fixée l'autre extrémité du ressort de traction (32).

19. Serrure à pêne tournant selon l'une ou plusieurs des revendications 1 à 18, caractérisée en ce que le ressort de traction (32) est positionné de manière telle qu'il pousse, dans la position de départ de la serrure, le bord (27b) du pêne (18) contre le bord (10b) du palastre (3) et le bord d'arrêt (19f) contre la cheville d'arrêt (33) et qu'il se produit un mouvement du pêne (18) et du cliquet d'arrêt (19) à l'encontre de la force de traction du ressort (32).

20. Serrure à pêne tournant selon l'une ou plusieurs des revendications 1 à 19, caractérisée en ce que le levier de déclenchement (20) est disposé au-dessus du cliquet d'arrêt (19), de manière à pouvoir pivoter indépendamment de celui-ci et possède un corps de base ayant la forme d'un disque (20a), que dans la région du bord longitudinal (2c) de la jambe (2), un nez d'entraînement (20b) faisant saillie radialement vers l'extérieur prolonge le levier, son bord postérieur (20d) étant appliqué sur le téton d'entraînement (34) et son bord extérieur (20c) étant en alignement avec le bord d'arrêt (19f) du cliquet d'arrêt (19) en regard, de manière à ce que le bord extérieur (20c) puisse également buter contre la cheville d'arrêt (33) lorsque le levier de déclenchement se trouve dans la position de départ.

21. Serrure à pêne tournant selon la revendication 20, caractérisée en ce qu'une traverse-levier (20g) est venue d'une pièce avec le disque (20a), à angle droit par rapport à la disposition du nez d'entraînement (20b) s'étendant vers le bord transversal (2a) de la jambe (2), un nez de sécurité (20e) s'étendant dans la direction du coude (11) étant disposé dans la région d'extrémité de cette traverse, où est également disposée une traverse de déclenchement (20f).

22. Serrure à pêne tournant selon l'une ou plusieurs des revendications 1 à 21, caractérisée en ce que, dans la région du bord inférieur (21 d) du levier (21), est située la cheville verticale (37) qui maintient l'extrémité d'un ressort de traction (38) dont l'autre extrémité est maintenue par la cheville d'arrêt (39) faisant saillie verticalement, disposée dans la région de l'extrémité inférieure du cliquet de sécurité (22) et coopérant avec le nez de sécurité (20e) du levier de déclenchement (20), le nez de sécurité (20e) butant contre la tête de la cheville (39) lorsque le cliquet de sécurité (22) est dans la position de sécurité.

23. Serrure à pêne tournant selon l'une ou plusieurs des revendications 1 à 22, caractérisée en ce que le cliquet de sécurité (22) est positionné de manière telle que son bord antérieur (22a) forme une butée pour le levier (21) lorsque celui-ci est pivoté dans la direction de la flèche (42).

24. Serrure à pêne tournant selon l'une ou plusieurs des revendications 1 à 23, caractérisée en ce que, pour former un boîtier fermé rectangulaire, un couvercle (4) est posé contre la tôle en équerre, réalisé de préférence en matière synthétique et qui, pour compléter les parois constituées par les jambes (2 et 3) de la tôle en équerre (1), possède une paroi supérieure (5), deux parois latérales (6) et une paroi antérieure (7), des trous (8 et 9) étant ménagés dans la paroi supérieure (5) pour le levier (21) et le levier de déclenchement (20).

25. Serrure à pêne tournant selon la revendication 24, caractérisée en ce que la paroi supérieure (5) possède des moyens d'arrêt qui constituent avec les moyens de contre-arrêt disposés sur l'enveloppe extérieure des coussinets (23, 25) un dispositif d'arrêt provisoire.

26. Serrure à pêne tournant selon la revendication 25, caractérisée en ce que les moyens d'arrêt du couvercle (4) consistent en des bras d'arrêt élastiques (5a) avec des nez d'arrêt (5b) qui font saillie vers l'intérieur depuis la paroi supérieure.

27. Serrure à pêne tournant selon la revendication 24 ou 25, caractérisée en ce que le couvercle a une hauteur inférieure à la hauteur du palastre (3) et que des trous sont ménagés dans la paroi supérieure (5) dans la région des coussinets (23, 25) dont le bord s'insère dans des rainures annulaires ménagées dans l'enveloppe des coussinets (23, 25).

28. Serrure à pêne tournant selon l'une ou plusieurs des revendications 1 à 27, caractérisée par une butée pour le bord antérieur du cliquet d'arrêt (22) lorsque celui-ci est dans sa position dégagée.

29. Serrure à pêne tournant selon la revendication 28, caractérisée en ce que la butée est un disque (35a) disposé sur la surface du levier (21).

30. Serrure à pêne tournant selon la revendication 29, caractérisée en ce que le centre du disque (35a) est disposé dans l'axe de pivotement (35) du levier (21).

31. Serrure à pêne tournant selon la revendication 30, caractérisée en ce que le diamètre du disque (35a) est supérieur à la largeur du levier (21), de manière à ce que les bords du disque fassent saillie et que le bord antérieur du cliquet d'arrêt (22) bute contre l'enveloppe du disque (35a).
